# EUROPÄISCHE PATENTSCHRIFT

(11) **EP 3 487 747 B1**
(45) Veröffentlichungstag und Bekanntmachung des Hinweises auf die Patenterteilung: **05.08.2020**
(21) Anmeldenummer: 17791643.4
(22) Anmeldetag: 19.10.2017
(51) Int. Cl.: B61L 15/00, B61L 27/00

(54) **VERFAHREN UND EINRICHTUNG ZUR ERKENNUNG EINER WANKBEWEGUNG EINES SCHIENENFAHRZEUGWAGENKASTENS GEGENÜBER DEM FAHRGESTELL**
METHOD AND DEVICE FOR DETECTING ROLL MOTION OF A RAIL VEHICLE CAR BODY RELATIVE TO THE BOGIE
PROCÉDÉ ET DISPOSITIF PERMETTANT LA RECONNAISSANCE D'UN MOUVEMENT DE ROULIS D'UNE CAISSE DE WAGON DE VÉHICULE FERROVIAIRE PAR RAPPORT AU CHÂSSIS

(30) Priorität: 20.10.2016 AT 509522016
(43) Veröffentlichungstag der Anmeldung: 29.05.2019
(73) Patentinhaber: Siemens Mobility Austria GmbH, 1210 Wien (AT)
(72) Erfinder: SCHANDL, Gerhard, 4060 Leonding (AT); KNOLL, Markus, 90429 Nürnberg (DE); MAGERL, Florian, 2340 Mödling (AT)
(74) Vertreter: Deffner, Rolf
(86) Internationale Anmeldenummer: PCT/EP2017/076674
(87) Internationale Veröffentlichungsnummer: WO 2018/073331

(56) Entgegenhaltungen:
- EP-A1- 3 006 301
- JP-A- 2016 101 786

## Beschreibung

### Technisches Gebiet

Die Erfindung betrifft ein Verfahren und eine Einrichtung zur Erkennung einer Wankbewegung eines Schienenfahrzeugwagenkastens gegenüber dem Fahrgestell.

### Stand der Technik

Schienenfahrzeuge können um ihre Längsachse zu Schwingungsbewegungen angeregt werden. Dabei federn abwechselnd die Fahrwerksfedern der rechten und linken Wagenseite ein, was zu entsprechenden Wankbewegungen des Wagenkastens führt. Diese Bewegung kann von Passagieren als unkomfortabel empfunden werden und in Extremfällen auch sicherheitsrelevant sein. Zur Reduktion der Wankbewegung werden gemäß dem Stand der Technik Dämpfer parallel zu den Fahrwerksfedern eingesetzt, welche die Bewegungsenergie des Wagenkastens in Wärme wandeln. Die Anregung der Wankbewegung erfolgt im Allgemeinen durch den Streckenverlauf in Abhängigkeit von der Fahrgeschwindigkeit, beispielsweise durch das Durchfahren von Weichenstraßen mit einer Geschwindigkeit, die geeignet ist, die Wankeigenfrequenz des Fahrzeugs anzuregen. Eine solcherart ausgelöste Wankbewegung ist unkritisch und klingt rasch ab. Jedoch gibt es eine weitere Möglichkeit diese Wankbewegung vorsätzlich, durch koordiniertes Fehlverhalten von Passagieren herbeizuführen. Beispielsweise kann eine Gruppe von Passagieren durch gemeinsames Schaukeln an Haltestangen diese Wankbewegung hervorrufen. Eine so ausgelöste Wankbewegung klingt nicht rasch ab und besteht solange die Anregung erfolgt. Es kann gelingen, die Wankeigenfrequenz exakt und über einen längeren Zeitraum zu treffen, was zu beträchtlichen Wankwinkeln des Wagenkastens führen kann. Dem Fahrzeugführer ist eine solche Wankbewegung nicht unmittelbar ersichtlich, nur wenn das Triebfahrzeug davon betroffen ist kann dieser Zustand erkannt und darauf reagiert werden. Bei fahrerlos betriebenen Fahrzeugen, wie modernen U-Bahnen gibt es keine Möglichkeit zur Erkennung dieses Zustands.

Aus dem Stand der Technik sind Methoden zur Erkennung einer Entgleisungsgefahr bekannt, beispielsweise ist in der Patentanmeldung EP 3 006 301 A1 ein solches System offenbart. Dabei wird die Winkelgeschwindigkeit der Rollbewegung eines Wagenkastens ermittelt und daraus ein Vorhersagewert generiert, aus welchem auf eine Entgleisungsgefahr geschlossen wird.

### Darstellung der Erfindung

Der Erfindung liegt daher die Aufgabe zugrunde, ein Verfahren und eine Einrichtung zur Erkennung einer Wankbewegung eines Schienenfahrzeugwagenkastens gegenüber dem Fahrgestell anzugeben, welches dauerhafte Wankbewegungen (Schwingungen um die Längsachse) sicher erkennen und von transienten Wankbewegungen zu unterscheiden vermag.

Die Aufgabe wird durch ein Verfahren mit den Merkmalen des Anspruchs 1 und eine Einrichtung gemäß Anspruch 6 gelöst. Vorteilhafte Ausgestaltungen sind Gegenstand untergeordneter Ansprüche.

Dem Grundgedanken der Erfindung nach wird ein Verfahren zur Erkennung einer Wankbewegung eines Schienenfahrzeugwagenkastens gegenüber dem Fahrgestell (2) mit folgenden Verfahrensschritten beschrieben:
- Ermitteln eines der momentanen Verdrehung des Wagenkastens um die Längsachse des Schienenfahrzeugs proportionalen Signals,
- Zuführen dieses Signals an einen Bandpaßfilter,
- Vergleich des im vorherigen Schritt gefilterten Signals mit einem Grenzwert,
- Auslösen eines Beobachtungszeitraums mit bestimmter Länge wenn das gefilterte Signal den Grenzwert überschreitet,
- Zählung der Anzahl der Grenzwertüberschreitungen des gefilterten Signals innerhalb des Beobachtungszeitraums,
- Erkennung einer Wankbewegung wenn innerhalb eines Beobachtungszeitraums mehrmals Grenzwertüberschreitungen des gefilterten Signals gezählt wurden,
- Ausgeben eines die Wankbewegung anzeigenden Signals.

Dadurch ist der Vorteil erzielbar, dauerhafte Wankbewegungen erkennen zu können und eine Alarmierung vornehmen zu können. Insbesondere kann eine Unterscheidung zwischen kurzfristigem (transientem) Wanken und vorsätzlich herbeigeführten Wanken unterschieden werden.

Das Erfindungsgemäße Verfahren nutzt ein Signal, welches der momentanen Verdrehung des Wagenkastens um die Längsachse des Schienenfahrzeugs im Bezug auf das Fahrgestell proportional ist. Ein solches Signal kann beispielsweise durch einen Neigungswinkelsensor gewonnen werden, welcher unmittelbar den Wankwinkel zwischen dem Wagenkasten und einem Fahrgestell bestimmt. Eine weitere Möglichkeit besteht darin, einen Drehratensensor an dem Wagenkasten vorzusehen und dessen Ausgangssignal nach zeitlicher Integration als den Wankwinkel anzeigendes Signal heranzuziehen.
Eine besonders vorteilhafte Ausführungsform der Erfindung sieht vor, die Druckunterschiede in den Luftfederbälgen als Maß für den Wankwinkel heranzuziehen.

Dieses, den Wankwinkel beschreibende Signal ist in einem ersten Schritt einer Bandpaßfilterung zu unterziehen, um irrelevante Frequenzen in dem Signal auszufiltern. Die Mitte das Durchlaßbereichs des Bandfilters ist dabei im Wesentlichen auf die Wankeigenfrequenz des Feder - Masse - Systems aus Wagenkasten und Luftfedern auszulegen. Diese Wankeigenfrequenz ist von der Beladung des Schienenfahrzeugs abhängig, da üblicherweise der statische Gasdruck in den Luftfedern für eine Niveauregulierung variabel gestaltet ist und eine Druckveränderung eine Änderung der Federkonstante bewirkt. Typischerweise liegt eine Wankeigenfrequenz eines gebräuchlichen Schienenfahrzeugs bei 0,5Hz. Eine Nachregelung der Mittenfrequenz des Durchlaßbereichs des Bandfilters in Abhängigkeit von dem statischen Gasdruck in den Luftfedern kann erfolgen um sicherzustellen, dass in allen Beladungszuständen eine exakte Wankerkennung gegeben ist und Fehlwarnungen vermieden werden.

Die gebräuchlichste Bauform moderner Schienenfahrzeuge sieht je Wagen zwei Drehgestelle mit je zwei Achsen vor, wobei je Drehgestell je eine linke und eine rechte Luftfeder angeordnet sind. Werden die Druckunterschiede in den Luftfederbälgen als Maß für den Wankwinkel herangezogen, so ist es vorteilhaft, die jeweiligen Druckunterschiede an den einzelnen Drehgestellen (der Luftfederbälge eines Drehgestells) zu summieren. Solcherart können gegenphasige Wankbewegungen nicht zu einer Auslösung der Wankerkennung führen.

Im Anschluß an die Bandfilterung erfolgen eine Betragsbildung des bandgefilterten Signals und der Vergleich dieses Betragssignals mit einem vorgegebenen Grenzwert. Dieser Grenzwert ist jenem Wankwinkel proportional, ab welchem eine Wankwarnung erfolgen soll. Jedoch soll nicht bei einmaligem, transienten Überschreiten dieses Wankwinkels eine Warnung erfolgen, sondern erst sobald eine konstante, nicht mehr abklingende Schwingung festgestellt wurde. Dazu wird bei Überschreiten des Winkels bei dem eine Warnung erfolgen soll ein Zeitglied über einen bestimmten Beobachtungszeitraum ausgelöst und die Anzahl der Überschreitungen in diesem Beobachtungszeitraum gezählt. Überschreitet diese Anzahl den Wert 3, so deutet dies mit sehr hoher Wahrscheinlichkeit auf eine nicht mehr, oder viel zu langsam abklingende Schwingung des Wagenkastens gegenüber dem Fahrgestell hin und es wird eine Warnsignal ausgegeben.

Dieses Warnsignal kann dabei vorteilhafterweise dem Fahrzeugführer zur Ansicht gebracht werden. Insbesondere vorteilhaft ist es, dieses Warnsignal einer Fahrzeugsteuerung zuzuführen, welche daraufhin die maximale Fahrgeschwindigkeit begrenzt. Bei fahrerlos betriebenen Fahrzeugen ist darüber hinausgehend eine Übermittlung dieses Warnsignals ein eine ortsfeste Einrichtung vorteilhaft, sodass der Fahrbetrieb entsprechend gesteuert werden kann.

Das erfindungsgemäße Verfahren wird vorteilhafterweise mittels einer Wankerkennungseinrichtung ausgeführt, welche eine Steuereinrichtung umfasst, in welcher die Verarbeitungsschritte ausgeführt werden. Dieses Steuereinrichtung ist das der momentanen Verdrehung des Wagenkastens um die Längsachse des Schienenfahrzeugs relativ zum dem Fahrgestell proportionale Signal zuzuführen. In der Steuereinheit ist ein Bandpaßfilter anzuordnen, welches das zugeführte Signal bandpaßfiltert. Die Mittenfrequenz des Durchlaßbereichs des Bandpaßfilters ist dabei im Wesentlichen auf die Wankeigenfrequenz des Schienenfahrzeugs abzustimmen. Weiters umfasst die Steuereinrichtung eine Betragsbildungseinheit zur Bildung des Betrag des gefilterten Signal. Weiters ist eine Vergleichseinrichtung zum Vergleich des Betrags des Signals mit einem bestimmten Grenzwert vorzusehen, wobei bei einer Überschreitung des Grenzwerts ein Zeitglied auszulösen ist, welches für einen bestimmten Beobachtungszeitraum eine Zählung der Grenzwertüberschreitungen bewirkt. Der Beobachtungszeitraum ist typischerweise auf eine Länge von mehr als drei Schwingungsperioden der Wankeigenfrequenz festzulegen. Beispielsweise kann der Beobachtungszeitraum bei einer Wankeigenfrequenz von 0,5 Hz auf einen Wert von 6 bis 7 Sekunden festgelegt werden. Dadurch ist sichergestellt, dass mehrmalige Grenzwertüberschreitungen in einem Beobachtungszeitraum festgestellt werden können. In praktischen Anwendungsfällen sind drei aufeinanderfolgende Grenzwertüberschreitungen ein sicheres Indiz dafür, dass eine konstante Schwingung des Wagenkastens um die Längsachse erfolgt, welche nicht durch den Fahrbetrieb angeregt ist, sondern deren Ursache im koordinierten Fehlverhalten mehrerer Passagier besteht und somit vorsätzlich hervorgerufen wird, bzw. ein Schaden an einem Fahrwerk vorliegt, durch welche keine adäquate Wankdämpfung erfolgt.
Die konkrete Anzahl an Grenzwertüberschreitungen, welche zu einer Warnung führen sollen, ist auf den jeweiligen konkreten Anwendungsfall hin zu bemessen. Es ist jedoch jedenfalls nur eine geringe Anzahl an Grenzwertüberschreitungen erforderlich, sodass eine sehr frühzeitige Warnung erfolgen kann, bevor potentiell gefährliche Betriebszustände auftreten.
Läuft ein Beobachtungszeitraum ab, in welchem weniger Grenzwertüberschreitungen zählbar waren, so wird keine Warnung ausgegeben und der Ablauf beginnt erneut.
Wird eine ausreichende Anzahl Überschreitungen festgestellt, so übermittelt die Steuereinrichtung ein Warnsignal, welches den Fahrzeugführer auf diesen außergewöhnlichen Zustand in einem Wagen des Zuges hinweist. Insbesondere ist es vorteilhaft, dabei auch eine automatische Begrenzung der maximalen Fahrgeschwindigkeit vorzunehmen.
Weiters kann es vorteilhaft sein, eine Übertragung dieser Warnmeldung an eine ortsfeste Einrichtung vorzusehen, was insbesondere bei fahrerlos betriebenen Fahrzeugen wesentlich ist.

### Kurzbeschreibung der Zeichnungen

Es zeigen beispielhaft:
- **Fig.1**: Flußdiagramm eines Verfahrens zur Wankerkennung.
- **Fig.2**: Schienenfahrzeug, Schnittdarstellung.
- **Fig.3**: Einrichtung zur Wankerkennung.

### Ausführung der Erfindung

**Fig.1** zeigt beispielhaft und schematisch ein Flußdiagramm eines Verfahrens zur Wankerkennung. Der in dem Flußdiagramm dargelegte Verfahrensablauf sieht die Zuführung eines Wanksignals *S* an Bandfilter vor. In weiterer Abfolge wird der Betrag des Ausgangssignals S_{filter} bestimmt. Das Betragssignal des Bandfilters wird einem Vergleich mit einem Grenzwert Sₗᵢₘ unterworfen, Gemäß der Beziehung |S_{filter}|>= Sₗᵢₘ erfolgt eine Entscheidung, wobei bei Nichterfüllen der Beziehung |S_{filter}| >= Sₗᵢₘ kein Wanken erkannt wird und das Verfahren vom ersten Verarbeitungsschritt an wieder beginnt. Ist die Beziehung |S_{filter}| >= Sₗᵢₘ erfüllt, d.h. das Betragssignal größer als der Grenzwert, so beginnt der Ablauf eines Beobachtungszeitraums T mit bestimmter Länge. Gleichzeitig wird die Anzahl der Überschreitungen in dem Beobachtungszeitraum ***T*** gezählt, wobei die erste, den Ablauf des Beobachtungszeitraums ***T*** auslösende Überschreitung mitgezählt wird. Gezeigtes Ausführungsbeispiel weist eine Anzahl erforderlicher Überschreitungen von drei auf. Werden also drei Überschreitungen in dem Beobachtungszeitraum ***T*** erkannt, so wird ein Wanken erkannt und ein Warnsignal 10 ausgegeben. Werden weniger als drei Überschreitungen in dem Beobachtungszeitraum ***T*** gezählt, so wird kein Wanken erkannt und das Verfahren läuft mit dem ersten Verarbeitungsschritt weiter.

**Fig.2** zeigt beispielhaft und schematisch eine Schnittdarstellung durch ein Schienenfahrzeug. Es ist ein Schnitt durch ein Schienenfahrzeug 3 quer zur Längsrichtung im Bereich eines Fahrgestells 2 dargestellt. Zwischen dem Fahrgestell 2 und dem Wagenkasten 1 ist eine linke 4 und eine rechte 5 Luftfeder angeordnet. Weitere Bauteile, wie beispielsweise Wankdämpfer sind in Fig. 2 nicht dargestellt. Der Wagenkasten ist weiters in einer weiteren Position 1'dargestellt, in welcher er sich bei starker Wankbewegung befindet. In gezeigter Position 1' ist aufgrund der Wankbewegung der Gasdruck in der linken Luftfeder 4 gegenüber dem Gasdruck in der rechten Luftfeder 5 erhöht. Dieser Druckunterschied kann in gegenständlichem Verfahren zur Wankerkennung herangezogen werden. Gebräuchlicherweise ist eine Verbindung der Gasräume der Luftfedern 4, 5 vorgesehen, jedoch erfolgt ein Überströmen bei einem Druckunterschied wesentlich langsamer als die Druckmodulation aufgrund des Wankens.

**Fig.3** zeigt beispielhaft und schematisch eine Einrichtung zur Wankerkennung. Die Einrichtung umfasst Steuereinrichtung 11, eine linke Druckmesseinrichtung 6 zur Bestimmung des Gasdrucks in einer linken Luftfeder 4 und eine rechte Druckmesseinrichtung 7 zur Bestimmung des Gasdrucks in einer rechten Luftfeder 5. Die in den Druckmesseinrichtungen 6, 7 übermitteln den gemessenen Gasdrücken proportionale Signale *p*1 und *p*1 an einen Differenzbilder 8 in der Steuereinrichtung 11. Das durch den Differenzbilder 8 ermittelte Differenzdrucksignal Δp wird an eine Logik 9 weitergeleitet, welche die weiteren Verfahrensschnitte ausführt wie sie in der Beschreibung zu Fig.1 angeführt sind. Die Logik 9 ist zur Ausgabe eines Warnsignals 10 eingerichtet.

### Liste der Bezeichnungen

- 1: Schienenfahrzeugwagenkasten
- 2: Fahrgestell
- 3: Schienenfahrzeug
- 4: Luftfeder links
- 5: Luftfeder rechts
- 6: Druckmesseinrichtung links
- 7: Druckmesseinrichtung rechts
- 8: Differenzbilder
- 9: Logik
- 10: Warnsignal
- 11: Steuereinrichtung
- *S*: Wanksignal
- S_{filter}: Bandpaßgefiltertes Wanksignal
- Sₗᵢₘ: Grenzwert
- *T*: Beobachtungszeitraum
- *p*1: Gasdruck linke Luftfeder
- *p*2: Gasdruck rechte Luftfeder
- Δp: Differenzdruck

## Patentansprüche

1. Verfahren zur Erkennung einer Wankbewegung eines Schienenfahrzeugwagenkastens (1) gegenüber dem Fahrgestell (2) mit folgenden Verfahrensschritten:
- Ermitteln eines der momentanen Verdrehung des Wagenkastens um die Längsachse des Schienenfahrzeugs (3) proportionalen Signals (*S*),
- Zuführen dieses Signals (*S*) an einen Bandpaßfilter,
- Betragsbildung des im vorherigen Schritt gefilterten Signals (S_{filter}) und Vergleichen des Betrags des Signals (S_{filter}) mit einem Grenzwert (Sₗᵢₘ)
- Auslösen eines Beobachtungszeitraums (*T*) mit bestimmter Länge wenn der Betrag des gefilterten Signals (S_{filter}) den Grenzwert (Sₗᵢₘ) überschreitet,
- Zählung der Anzahl der Grenzwertüberschreitungen des gefilterten Signals (Sₗᵢₘ) innerhalb des Beobachtungszeitraums (*T*),
- Erkennung einer Wankbewegung wenn innerhalb eines Beobachtungszeitraums (*T*) mehrmals Grenzwertüberschreitungen des gefilterten Signals (S_{filter}) gezählt wurden,
- Ausgeben eines die Wankbewegung anzeigenden Signals (10) .

2. Verfahren zur Erkennung einer Wankbewegung nach Anspruch 1,
**dadurch gekennzeichnet, dass** das die Wankbewegung anzeigenden Signal (10) eine Limitierung der maximalen Fahrgeschwindigkeit des Schienenfahrzeugs (3) bewirkt.

3. Verfahren zur Erkennung einer Wankbewegung nach einem der Ansprüche 1 oder 2,
**dadurch gekennzeichnet, dass** das die Wankbewegung anzeigenden Signal (10) zur Warnung eines Fahrzeugführers herangezogen wird.

4. Verfahren zur Erkennung einer Wankbewegung nach einem der Ansprüche 1 bis 2,
**dadurch gekennzeichnet, dass** das die Wankbewegung anzeigende Signal (10) an eine ortsfeste Einrichtung übertragen wird.

5. Verfahren zur Erkennung einer Wankbewegung nach einem der Ansprüche 1 bis 4,
**dadurch gekennzeichnet, dass** eine Erkennung einer Wankbewegung erfolgt, wenn innerhalb eines Beobachtungszeitraums (*T*) drei Grenzwertüberschreitungen des gefilterten Signals (S_{filter}) gezählt wurden.

6. Einrichtung zur Erkennung einer Wankbewegung eines Schienenfahrzeugwagenkastens (1) gegenüber dem Fahrgestell (2),
**dadurch gekennzeichnet, dass**
eine Steuereinrichtung (11) und eine Einrichtung zur Ermittlung der momentanen Verdrehung des Wagenkastens (1) um die Längsachse des Schienenfahrzeugs (3) relativ zu dem Fahrgestell (2) vorgesehen sind, wobei die Einrichtung zur Ermittlung der momentanen Verdrehung des Wagenkastens (1) um die Längsachse des Schienenfahrzeugs (3) relativ zu dem Fahrgestell (2) ein der Verdrehung proportionales Signal (*S*) an die Steuereinrichtung (11) übermittelt, wobei die Steuereinrichtung (11) einen Bandpaßfilter zur Filterung des Signals (*S*) umfasst, und
eine Vergleichseinheit zum Vergleich des Betrags des Ausgangssignals (S_{filter}) des Bandpaßfilters mit einem Grenzwert (Sₗᵢₘ) umfasst, wobei bei Überschreiten des Grenzwerts (Sₗᵢₘ) ein Zeitglied für einen Beobachtungszeitraums (*T*) mit bestimmter Länge ausgelöst wird, und wobei
eine Zähleinrichtung die Anzahl der Überschreitungen des Grenzwerts (Sₗᵢₘ) innerhalb des Beobachtungszeitraums (*T*) ermittelt, und wobei die Steuereinrichtung (11) ein die Wankbewegung anzeigendes Signal (10) ausgibt, wenn innerhalb eines Beobachtungszeitraums (*T*) mehrmals Überschreitungen erfolgt sind.

7. Einrichtung zur Erkennung einer Wankbewegung eines Schienenfahrzeugwagenkastens (1) gegenüber dem Fahrgestell (2) nach Anspruch 6,
**dadurch gekennzeichnet, dass** die Einrichtung zur Ermittlung der momentanen Verdrehung des Wagenkastens um die Längsachse des Schienenfahrzeugs relativ zu dem Fahrgestell zwei Druckmesseinrichtungen (6, 7) umfasst, welche jeweils zur Ermittlung des Gasdrucks in je einer Luftfeder (4, 5) eines Fahrwerks eingerichtet sind und wobei ein der Differenz dieser Gasdrücke proportionales Signal (Δp) als ein der Verdrehung proportionales Signal an die Steuereinrichtung (11) übermittelt wird.

8. Einrichtung zur Erkennung einer Wankbewegung eines Schienenfahrzeugwagenkastens (1) gegenüber dem Fahrgestell (2) nach einem der Ansprüche 6 oder 7,
**dadurch gekennzeichnet, dass** die Steuereinrichtung (11) ein die Wankbewegung anzeigendes Signal (10) ausgibt, wenn innerhalb eines Beobachtungszeitraums (*T*) drei Überschreitungen des Grenzwerts (Sₗᵢₘ) erfolgt sind.

9. Einrichtung zur Erkennung einer Wankbewegung eines Schienenfahrzeugwagenkastens (1) gegenüber dem Fahrgestell (2) nach Anspruch 6,
**dadurch gekennzeichnet, dass** die Einrichtung zur Ermittlung der momentanen Verdrehung des Wagenkastens (1) um die Längsachse des Schienenfahrzeugs (3) relativ zu dem Fahrgestell (2) einen Neigungswinkelsensor umfasst.

10. Einrichtung zur Erkennung einer Wankbewegung eines Schienenfahrzeugwagenkastens (1) gegenüber dem Fahrgestell (2) nach Anspruch 6,
**dadurch gekennzeichnet, dass** die Einrichtung zur Ermittlung der momentanen Verdrehung des Wagenkastens (1) um die Längsachse des Schienenfahrzeugs (3) relativ zu dem Fahrgestell (2) einen Drehratensensor umfasst.

11. Schienenfahrzeug, umfassend eine Einrichtung zur Erkennung einer Wankbewegung nach einem der Ansprüche 6 bis 10.

## Claims

1. Method for detecting a roll movement of a rail vehicle body (1) in relation to the running gear (2), with the following method steps:
- ascertaining a signal (S) proportional to the instantaneous torsion of the vehicle body about the longitudinal axis of the rail vehicle (3),
- feeding this signal (S) to a band-pass filter,
- summating the signal (S_{filter}) filtered in the previous step and comparing the magnitude of the signal (S_{filter}) with a limit value (Sₗᵢₘ),
- triggering an observation time period (T) with a particular length, when the magnitude of the filtered signal (S_{filter}) exceeds the limit value (Sₗᵢₘ),
- counting the number of limit value exceedances of the filtered signal (Sₗᵢₘ) within the observation time period (T),
- detecting a roll movement, if limit value exceedances of the filtered signal (S_{filter}) have been counted multiple times within an observation time period (T),
- outputting a signal (10) indicating the roll movement.

2. Method for detecting a roll movement according to claim 1,
**characterised in that** the signal (10) indicating the roll movement causes a limitation of the maximum travel speed of the rail vehicle (3).

3. Method for detecting a roll movement according to one of claims 1 or 2,
**characterised in that** the signal (10) indicating the roll movement is used in order to warn a vehicle driver.

4. Method for detecting a roll movement according to one of claims 1 to 2,
**characterised in that** the signal (10) indicating the roll movement is transferred to a fixed-location facility.

5. Method for detecting a roll movement according to one of claims 1 to 4,
**characterised in that** a detection of a roll movement takes place when three limit value exceedances of the filtered signal (S_{filter}) have been counted within an observation time period (T).

6. Facility for detecting a roll movement of a rail vehicle body (1) in relation to the running gear (2),
**characterised in that**
a control facility (11) and a facility for ascertaining the instantaneous torsion of the vehicle body (1) about the longitudinal axis of the rail vehicle (2) relative to the running gear (2) are provided, wherein the facility for ascertaining the instantaneous torsion of the vehicle body (1) about the longitudinal axis of the rail vehicle (2) relative to the running gear (2) transmits a signal (S) proportional to the torsion to the control facility (11), wherein the control facility (11) comprises a band-pass filter for filtering the signals (S), and a comparison unit for comparing the magnitude of the output signal (S_{filter}) of the band-pass filter to a limit value (Sₗᵢₘ), wherein, when the limit value (Sₗᵢₘ) is exceeded, a timer for an observation time period (T) with a particular length is triggered, and wherein a counting facility ascertains the number of exceedances of the limit value (Sₗᵢₘ) within the observation time period (T), and wherein the control facility (11) outputs a signal (10) indicating the roll movement, when exceedances have taken place multiple times within an observation time period (T).

7. Facility for detecting a roll movement of a rail vehicle body (1) in relation to the running gear (2) according to claim 6,
**characterised in that** the facility for detecting the instantaneous torsion of the vehicle body about the longitudinal axis of the rail vehicle relative to the running gear comprises two pressure gauge facilities (6, 7), which are each configured to ascertain the gas pressure in each pneumatic spring (4, 5) of a bogie and wherein a signal (Δp) proportional to the difference between said gas pressures is transmitted to the control facility (11) as a signal proportional to the torsion.

8. Facility for detecting a roll movement of a rail vehicle body (1) in relation to the running gear (2) according to one of claims 6 or 7,
**characterised in that** the control facility (11) outputs a signal (10) indicating the roll movement when three exceedances of the limit value (Sₗᵢₘ) have taken place within an observation time period (T).

9. Facility for detecting a roll movement of a rail vehicle body (1) in relation to the running gear (2) according to claim 6,
**characterised in that** the facility for ascertaining the instantaneous torsion of the vehicle body (1) about the longitudinal axis of the rail vehicle (3) relative to the running gear (2) comprises an incline angle sensor.

10. Facility for detecting a roll movement of a rail vehicle body (1) in relation to the running gear (2) according to claim 6,
**characterised in that** the facility for ascertaining the instantaneous torsion of the vehicle body (1) about the longitudinal axis of the rail vehicle (3) relative to the running gear (2) comprises a rotation rate sensor.

11. Rail vehicle, comprising a facility for detecting a roll movement according to one of claims 6 to 10.

## Revendications

1. Procédé permettant la reconnaissance d'un mouvement de roulis d'une caisse de voiture (1) de véhicule ferroviaire par rapport au châssis (2), comprenant les étapes suivantes :
- détermination d'un signal (S) proportionnel à la torsion instantanée de la caisse de voiture autour de l'axe longitudinal du véhicule ferroviaire (3),
- amenée de ce signal (***S***) à un filtre passe-bande,
- génération de l'amplitude du signal filtré à l'étape précédente (S_{filter}) et comparaison de l'amplitude du signal (S_{filter}) à une valeur limite (Sₗᵢₘ),
- déclenchement d'une période d'observation (***T***) ayant une durée déterminée lorsque l'amplitude du signal filtré (S_{filter}) dépasse la valeur limite (Sₗᵢₘ),
- comptage du nombre de dépassements de valeur limite (Sₗᵢₘ) du signal filtré pendant la période d'observation (***T***),
- reconnaissance d'un mouvement de roulis lorsque, pendant une période d'observation (***T***), des dépassements de la valeur limite du signal filtré (S_{filter}) ont été comptés plusieurs fois, et
- délivrance d'un signal (10) indiquant le mouvement de roulis.

2. Procédé permettant la reconnaissance d'un mouvement de roulis selon la revendication 1,
**caractérisé en ce que** le signal (10) indiquant le mouvement de roulis engendre une limitation de la vitesse de déplacement maximale du véhicule ferroviaire (3).

3. Procédé permettant la reconnaissance d'un mouvement de roulis selon l'une des revendications 1 ou 2,
**caractérisé en ce que** le signal (10) indiquant le mouvement de roulis est utilisé pour avertir un conducteur du véhicule.

4. Procédé permettant la reconnaissance d'un mouvement de roulis selon l'une des revendications 1 à 2,
**caractérisé en ce que** le signal (10) indiquant le mouvement de roulis est transmis à une installation fixe.

5. Procédé permettant la reconnaissance d'un mouvement de roulis selon l'une des revendications 1 à 4,
**caractérisé en ce qu'**une reconnaissance d'un mouvement de roulis est établie lorsque, pendant une période d'observation (***T***), trois dépassements de la valeur limite du signal filtré (S_{filter}) ont été comptés.

6. Dispositif permettant la reconnaissance d'un mouvement de roulis d'une caisse de voiture (1) de véhicule ferroviaire par rapport au châssis (2),
**caractérisé en ce qu'**un dispositif de commande (11) et un dispositif pour déterminer la torsion instantanée de la caisse de voiture (1) autour de l'axe longitudinal du véhicule ferroviaire (3) par rapport au châssis (2) sont prévus,
dans lequel le dispositif pour déterminer la torsion instantanée de la caisse de voiture (1) par rapport au châssis (2) autour de l'axe longitudinal du véhicule ferroviaire (3) transmet au dispositif de commande (11) un signal (***S***) proportionnel à la torsion,
dans lequel le dispositif de commande (11) comprend un filtre passe-bande pour filtrer le signal (S) et une unité de comparaison pour comparer l'amplitude du signal de sortie (S_{filter}) du filtre passe-bande à une valeur limite (Sₗᵢₘ),
dans lequel, en cas de dépassement de la valeur limite (Sₗᵢₘ), un élément de temporisation pour une période d'observation **(*T*)** d'une durée déterminée est déclenché, et dans lequel un moyen de comptage détermine le nombre des dépassements de la valeur limite (Sₗᵢₘ) durant la période d'observation (***T***) et le dispositif de commande (11) délivre un signal (10) indiquant le mouvement de roulis lorsque des dépassements se sont produits plusieurs fois durant une période d'observation (***T***)**.**

7. Dispositif permettant la reconnaissance d'un mouvement de roulis d'une caisse de voiture (1) de véhicule ferroviaire par rapport au châssis (2) selon la revendication 6,
**caractérisé en ce que** le dispositif pour déterminer la torsion instantanée de la caisse de voiture par rapport au châssis autour de l'axe longitudinal du véhicule ferroviaire (3) comprend deux dispositifs de mesure de pression (6, 7), qui sont configurés pour déterminer la pression de gaz chacun dans un ressort à air respectif (4, 5) d'un châssis et dans lequel un signal (Δp) proportionnel à la différence de ces pressions de gaz est transmis sous forme d'un signal proportionnel à la torsion au dispositif de commande (11).

8. Dispositif permettant la reconnaissance d'un mouvement de roulis d'une caisse de voiture (1) de véhicule ferroviaire par rapport au châssis (2) selon l'une des revendications 6 ou 7,
**caractérisé en ce que** le dispositif de commande (11) délivre un signal (10) indiquant le mouvement de roulis lorsque, pendant une période d'observation (***T***)*,* trois dépassements de la valeur limite (Sₗᵢₘ) se sont produits.

9. Dispositif permettant la reconnaissance d'un mouvement de roulis d'une caisse de voiture (1) de véhicule ferroviaire par rapport au châssis (2) selon la revendication 6,
**caractérisé en ce que** le dispositif pour déterminer la torsion instantanée de la caisse de voiture (1) par rapport au châssis (2) autour de l'axe longitudinal du véhicule ferroviaire (3) comprend un capteur d'angle d'inclinaison.

10. Dispositif permettant la reconnaissance d'un mouvement de roulis d'une caisse de voiture (1) de véhicule ferroviaire par rapport au châssis (2) selon la revendication 6,
**caractérisé en ce que** le dispositif pour déterminer la torsion instantanée de la caisse de voiture (1) par rapport au châssis (2) autour de l'axe longitudinal du véhicule ferroviaire (3) comprend un capteur de vitesse angulaire.

11. Véhicule ferroviaire, comprenant un dispositif permettant la reconnaissance d'un mouvement de roulis selon l'une des revendications 6 à 10.
